# EUROPÄISCHE PATENTSCHRIFT

(11) **EP 1 900 445 B1**
(45) Veröffentlichungstag und Bekanntmachung des Hinweises auf die Patenterteilung: **05.08.2015**
(21) Anmeldenummer: 07450152.9
(22) Anmeldetag: 04.09.2007
(51) Int. Cl.: B07B 4/02

(54) **Vorrichtung zum Trennen von Grob- und Feinmaterial**
Device for separating coarse and fine material
Dispositif destiné à séparer des matériaux gros et fins

(30) Priorität: 18.09.2006 DE 202006014455 U
(43) Veröffentlichungstag der Anmeldung: 19.03.2008
(73) Patentinhaber: LHS Clean Air Systems GmbH, 4360 Grein (AT)
(72) Erfinder: Leonhartsberger, Johann, 4360 Grein (AT)
(74) Vertreter: Patentanwaltskanzlei Hübscher

(56) Entgegenhaltungen:
- EP-A- 0 316 622
- DE-C- 907 145
- GB-A- 899 449
- US-A- 5 259 510

## Beschreibung

Die Erfindung bezieht sich auf eine Vorrichtung zum Trennen von Grob- und Feinmaterial in einem Sichtluftstrom eines Sichters, der wenigstens eine Materialaufgabeöffnung, wenigstens zwei übereinander angeordnete Eintrittsöffnungen für die Sichtluft, wenigstens eine Austrittsöffnung zur Abfuhr von Sichtluft und gesichtetem Material sowie eine Austragseinrichtung für das ausgeschiedene Grobmaterial umfaßt.

Derartige Vorrichtungen werden insbesondere bei der Herstellung von Holzfaserplatten dazu eingesetzt Verunreinigungen wie beispielsweise Materialknäuel oder Klumpen übermäßiger Größe aus dem Materialstrom zu entfernen. Im Zuge eines derartigen Verfahrens zur Herstellung von Holzfaserplatten wird das Holzmaterial üblicherweise zuerst zerfasert, anschließend naß beleimt, getrocknet, gesichtet und abschließend zu Platten verpreßt (EP 0 795 359 B1). Bei den dazu verwendeten Sichtern handelt es sich üblicherweise um Steigwindsichter, bei denen das Material in einen in einer Art Kamin nach oben geführten Luftstrom aufgegeben wird, wobei die Faserteilchen von dem nach oben gerichteten Luftstrom erfaßt und vom Luftstrom mitgenommen werden. Die Teilchen mit einem zu großen Gewicht zu Oberflächenverhältnis fallen nach unten in einen Auffangbehälter und können über eine Schleuse aus dem Sichter ausgetragen werden. Die den Sichter nach oben verlassenden, von Grobmaterial gereinigten Fasern werden anschließend üblicherweise einem Zyklonabscheider zugeführt, in dem das im Luftstrom enthaltene Material aus dem Luftstrom abgeschieden wird, bevor es in der gewünschten Weise weiterzuverarbeiten ist. Die Sichtluft wird dabei üblicherweise in einem geschlossenen Kreislauf geführt und vor einer erneuten Einleitung in den Sichter üblicherweise entsprechend aufbereitet bzw. ein gewisser Anteil an Sichtluft durch frische Sichtluft ersetzt. Als problematisch hat es sich bei diesen bekannten Vorrichtungen insbesondere herausgestellt, daß das zu reinigende Material im Sichter üblicherweise von oben in den Sichter aufgeben, der Materialstrom um 180° umgekehrt und das Material anschließend wieder nach oben aus dem Sichter ausgebracht wird, wobei es im Materialstrom insbesondere bei erhöhtem Durchsatz zu Mattenbildungen bzw. Strähnenbildungen kommt. Dadurch wird ein nicht unerheblicher Anteil an Grobteilchen mitgerissen und das Sichtergebnis verschlechtert, da diese Matten bzw. Strähnen als eine Art Bett für die Grobteilchen wirken. Querstromsichter sind beispielsweise aus der DE 907 145 C und der GB899 449A bekannt. Bei einer aus der DE 907 145 C bekannten Vorrichtung wird das zu sichtende Material in einen Querluftstrom aufgegeben und setzt sich das gesichtete Material in Abhängigkeit seiner Wurfweite am Sichterboden oder auf einem Sieb ab. Gemäß der GB 899 449 A ist es vorgesehen das zu sichtende Material auf übereinander angeordnete und eine Art Rüttelsieb für das zu sichtende Material bildende Leiteinrichtungen für den Querluftstrom aufzugeben. Das gesichtete Material wird in Abhängigkeit von Rüttelweite und Querluftstrom verschiedenen Austrittsöffnungen zugeleitet.

Ausgehend von einem Stand der Technik der vorgeschilderten Art liegt der Erfindung die Aufgabe zugrunde, eine Vorrichtung zum Trennen von Grob- und Feinmaterial zu schaffen, die ein verbessertes Sichtergebnis liefert und insbesondere eine Strähnen- und Mattenbildung in der Sichterzone zumindest weitgehend vermeidet.

Die Erfindung löst diese Aufgabe dadurch, daß die wenigstens eine Austrittsöffnung zwecks Erzielung einer Querstromsichtung des Materials unterhalb der obersten Eintrittsöffnung für die Sichtluft auf einer der Eintrittsöffnung gegenüberliegenden Seite des Sichters angeordnet ist und dass die Eintrittsöffnungen für die Sichtluft zur Verbesserung der Querstromsichtung in Förderrichtung des Materials, also in Sichtluftstromrichtung zu der Austragsöffnung hin stufenweise versetzt sind, wobei die untere Eintrittsöffnung für die Unterluft des Sichters vorzugsweise gegen die wenigstens eine Austrittsöffnung gerichtet ist.

Es hat sich herausgestellt, daß durch den Einsatz eines Querstromsichters zum Sichten von fasrigen, körnigen oder staubigen Materialien nicht nur das Sichtergebnis erheblich verbessert werden kann, da damit in überaschender Weise eine Strähnen- bzw. Mattenbildung weitgehend vermeidbar ist, sondern mit einfachen Mitteln auch eine gegenüber den bekannten Vorrichtungen verlängerte Verweilzeit im Sichter erzielbar ist, was ebenfalls zur erheblichen Verbesserung des Sichtergebnisses beiträgt. Erfindungsgemäß wird der Materialstrom im Sichter nicht um 180° umgelenkt, sondern lediglich quer zu der natürlichen Fallrichtung abgelenkt, was zur Folge hat, daß mit vergleichsweise geringen Geschwindigkeiten im Sichtluftstrom gearbeitet werden kann, was wiederum die längeren Verweildauern bewirkt, zur Vermeidung von Matten- und Strähnenbildung beiträgt und somit ein verbessertes Sichtergebnis zur Folge hat. Ist zudem die untere Eintrittsöffnung für die Unterluft des Sichters gegen die Austrittsöffnung gerichtet, ist gewährleistet, daß die Unterluft über dem Austragsbereich für das Grobmaterial eine Art Luftkissen bildet, das ein Eindringen von Feinmaterial in den Austragbereich sicher vermeidet. Zudem werden dadurch Materialablagerungen im Bereich zwischen Austragseinrichtung für das Grobmaterial und Austrittsöffnung zur Abfuhr von Sichtluft und gesichtetem Material vermieden.

Eine weitere Verbesserung des Sichtergebnisses ergibt sich, wenn wenigstens drei übereinander angeordnete Eintrittsöffnungen für die Sichtluft vorgesehen sind, von denen die oberen beiden Eintrittsöffnungen zumindest im wesentlichen oberhalb der wenigstens einen Austrittsöffnung angeordnet sind.

Besonders gute Sichtergebnisse werden erzielt, wenn die Flächennormalachsen der Materialaufgabeöffnung und der Austrittsöffnung einen Winkel zwischen 90 bis 180°, insbesondere 120 bis 150°, einschließen. Beste Sichtergebnisse werden mit einem Winkel von 130 bis 140° erzielt. Bei der Konstruktionsvariante mit 180° wären die Austragsöffnung für das Grobmaterial und die Austrittsöffnung zur Abfuhr von Sichtluft und gesichertem Material beispielsweise seitlich versetzt nebeneinander angeordnet und durch eine Trennwand voneinander getrennt. Die Wahl des Winkels zwischen Flächennormalachsen der Materialaufgabeöffnung und der Austrittsöffnung hängt insbesondere von der Art des zu sichtenden Materials, beispielsweise Holz, Kohle, Staub, Sand od. dgl. und von der Genauigkeit des zu erzielenden Sichtergebnisses bei gegebenen Größenverhältnissen des Sichters ab.

Wie bereits erwähnt kann mit der erfindungsgemäßen Vorrichtung eine gegenüber den aus dem Stand der Technik bekannten Vorrichtungen verlängerte Verweildauer des zu sichtenden Material im Sichter erzielt werden. Um diese vergrößerte Verweildauer im Sichter zusätzlich sinnvoll nutzen zu können, besteht die Möglichkeit der Materialaufgabeöffnung Trocknungslufteinbringungsöffnungen zuzuordnen. Damit besteht die Möglichkeit das in den Sichter eingebrachte, beispielsweise noch feuchte Material mit Trocknungsluft, beispielsweise von bis zu 160°C, zu beaufschlagen und somit den Sichter nicht nur zum Trennen von Grob- und Feinmaterial zu verwenden, sondern zugleich als Trocknungseinrichtung einzusetzen, wodurch ein zusätzlicher Arbeitsschritt eingespart werden kann. Zu diesem Zweck kann Anstelle der Trocknungslufteinbringungsöffnungen oder zusätzlich dazu entsprechend temperierte Sichtluft in den Sichter eingebracht werden um das Material nicht nur zu sichten, sondern auch gleichzeitig zu trocknen.

Um ein übermäßiges Einbringen von Klumpen in den Sichter zu vermeiden bzw. um die in den Sichter eingebrachten Materialien aufzulösen, ist es aus dem Stand der Technik bekannt, das Material über Auflösewalzen in den Sichter einzubringen. Als für die Erfindung besonders vorteilhaft hat es sich allerdings herausgestellt, wenn im Sichter unter der Materialaufgabeöffnung Auflösedüsen für das in den Sichter eingebrachte Material vorgesehen sind. Das Auflösen des in den Sichter eingebrachten Materials erfolgt demgemäß vorzugsweise nicht über Auflösewalzen, sonder über mit gegebenenfalls mit temperierter verdichteter Luft beaufschlagte Auflösedüsen, welche für eine entsprechende Verwirbelung des über die Aufgabeöffnung dem Sichter zugeführten Materials sorgen. Diese Auflösedüsen haben den zusätzlichen Effekt, daß der Fall des Materials in den Sichter gebremst und die Verweildauer des Materials im Sichter somit noch weiter verlängert werden kann. Um die Auflösewirkung dabei in weiten Bereichen einstellen zu können empfiehlt es sich wenn der Einblaswinkel und/oder der Abstand der gegen den Materialstrom gerichteten Auflösedüsen bezüglich der Materialaufgabeöffnung mittels einer Stellvorrichtung drehbar und höhenverstellbar ist.

Da bei gegebenenfalls in einem derartigen Sichter auftretenden Staubexplosionen stets eine Gefährdung von umherstehenden Personen bzw. Gerätschaften vermieden werden soll empfiehlt es sich, wenn der Sichter an einer oberen Sichterwand im Bereich zwischen Materialaufgabeöffnung und Austrittsöffnung nach oben gerichtete Explosionsklappen aufweist. Mit der Erfindung besteht die Möglichkeit Staubexplosionsklappen an einer noch oben gerichteten Stelle des Querluftwindsichters vorzusehen, was aufgrund der Umlenkung des Materialstroms in den bekannten Vorrichtungen um 180° nicht möglich ist. Diese zumindest schräg nach oben gegen die Decke gerichteten Explosionsklappen bewirken dabei für eine möglichst geringe Gefährdung durch gegebenenfalls auftretende Staubexplosionen.

Um das Sichtergebnis besonders fein über weite Bereiche Einstellen zu können, kann an einer Wand des Sichters im Bereich zwischen Materialaufgabeöffnung und Austrittöffnung, insbesondere im Nahbereich der Austrittsöffnung, eine den Querströmungsquerschnitt zwischen Eintrittsöffnungen und Austrittsöffnung bestimmende, verstellbare Leiteinrichtung vorgesehen sein. Diese Leiteinrichtung bewirkt vor den Auslaßöffnungen eine Art Düseneffekt mit im verengten Querschnitt erhöhten Strömungsgeschwindigkeiten, wodurch sich nicht nur der Sichtungseffekt einstellen, sonder auch Materialansammlungen in Bereichen vor den Austrittsöffnungen vermeiden lassen. Zu diesem Zweck können den Austrittsöffnungen zudem Klappen vorgeordnet sein, deren Anstellwinkel zur Sichtluftstromführung quer zum Sichtluftstrom einstellbar ist.

Durch die in einem erfindungsgemäßen Sichter vorgesehene horizontal bzw. schräg nach unten gerichtete Luftströmung kann ein hoher Materialdurchsatz bei gutem Sichtergebnis gewährleistet werden. Da gegenüber den üblichen Steigwindsichtern die Leichtfraktion nicht um 180° umgelenkt wird, ist eine Strähnenbildung bzw. Mattenbildung in der Sichterzone weitestgehend ausgeschlossen, wodurch das Sichtergebnis erheblich verbessert wird.

In der Zeichnung ist die Erfindung anhand eines Ausführungsbeispieles schematisch dargestellt. Es zeigen
Fig. 1 eine erfindungsgemäße Vorrichtung im Querschnitt und
Fig. 2 die Vorrichtung aus Fig. 1 in Ansicht auf die Austragsseite.

Ein Sichter 1, also eine Vorrichtung zum Trennen von Grob- und Feinmaterial in einem Sichtluftstrom umfaßt ein Sichtergehäuse 2 mit zwei Materialaufgabeöffnungen 3 mit zugeordneten Dosiereinrichtungen in Form zweier Zellradschleusen 4, drei übereinander angeordnete Eintrittsöffnungen 5, 6, 7 für die Sichtluft, mehrere Austrittsöffnungen 8 zur Abfuhr von Sichtluft und gesichtetem Material sowie eine Austragseinrichtung 9 in Form einer Austragsschnecke für das aus dem Sichtluftstrom ausgeschiedene Grobmaterial.

Zweck Erzielung einer Querstromsichtung des Materials sind die Austrittsöffnungen 8 unterhalb der obersten Eintrittsöffnung 5 für die Sichtluft auf einer der Eintrittsöffnungen 5, 6, 7 gegenüberliegenden Seite des Sichters 1 angeordnet. Die Eintrittsöffnungen 5, 6, 7 sind zur Verbesserung der Querstromsichtung in Förderrichtung des Materials, also in Sichtluftstromrichtung zu den Austragsöffnungen hin stufenweise versetzt, wobei die für die Unterluft des Sichters sorgende Eintrittsöffnung 7 gegen die Austrittsöffnung 8 gerichtet ist, um ein Eindringen von Feinmaterial in den Austragsbereich für das Grobmaterial und Materialansammlungen im Übergangsbereich zwischen Austragsbereich und Austrittsöffnungen 8 zu vermeiden.

Der Winkel α zwischen den Flächennormalachsen der Materialaufgabeöffnung 3 und den Austrittsöffnungen 8 beträgt im dargestellten Ausführungsbeispiel rund 135°. Durch die horizontal bzw. schräg nach unten gerichtete Sichtluftströmung wird eine Strähnen- bzw. Mattenbildung im Sichtluftstrom vermieden und das Grobmaterial besonders sauber aus dem Luftstrom herausgelöst. Die den einzelnen Eintrittsöffnungen 5, 6, 7 zugeführten Luftströme können je nach Bedarf hinsichtlich Durchsatz und Temperatur geregelt werden.

Im dargestellten Ausführungsbeispiel sind der Materialausgabeöffnung 3 Trocknungslufteinbringungsöffnungen 10 zugeordnet, über welche das in den Sichter 1 aufgegebene Material gegebenenfalls zwecks Trocknung unmittelbar nach Eintritt in den Sichter 1 mit Heißluft beaufschlagt werden kann. Unter den Materialaufgabeöffnungen 3 sind Auflösedüsen 11 für das in den Sichter 1 eingebrachte Material vorgesehen, welche Auflösedüsen 11 für eine entsprechende Durchwirbelung des in den Sichter 1 eingebrachten Materials sorgen und dabei gegebenenfalls vorhandene Materialknäuel bzw. -anhäufungen auflösen. Der Einblaswinkel und der Abstand der gegen den Materialstrom gerichteten Auflösedüsen 11 bezüglich der Materialaufgabeöffnungen 3 ist mittels einer nicht näher dargestellten Stellvorrichtung einstellbar. Um den Sichter 1 zugleich als Trocknungsvorrichtung nutzten zu können, kann dem Sichter 1 eine nicht dargestellte Heizvorrichtung für die Sichtluft bzw. Trocknungsluft zugehören.

Zur Vermeidung einer Gefährdung von Personen bei eventuell auftretenden Staubexplosionen sind außerhalb eines etwaigen Gefahrenbereichs angeordnete Staubexplosionsklappen 13 vorgesehen, die an einer oberen Sichterwand 14 im Bereich zwischen Materialaufgabeöffnungen 3 und Austrittsöffnungen 8 nach oben ausgerichtet sind. Zur Einstellung der Strömungsgeschwindigkeit vor den Austrittsöffnungen sind an einer Wand des Sichters 1 im Bereich zwischen Materialaufgabeöffnung 3 und Austrittsöffnungen 8 im Nahbereich der Austrittsöffnungen 8 eine den Querströmungsquerschnitt zwischen Eintrittsöffnungen 5, 6, 7 und Austrittsöffnungen 8 bestimmende verstellbare Leiteinrichtung 15 und den Austrittsöffnungen 8 vorgeordnete Klappen 16 vorgesehen, deren Anstellwinkel zur Sichtluftstromführung quer zum Sichtluftstrom einstellbar ist.

Wie insbesondere der Fig. 2 entnommen werden kann, ist die Sichterbreite wegen eines modulartigbeliebigen Aufbaus des Gehäuses beliebig groß wählbar, um die Vorrichtung einem zur erzielenden Materialdurchsatz vorab in einfacher Weise anpassen zu können.

## Patentansprüche

1. Vorrichtung zum Trennen von Grob- und Feinmaterial in einem Sichtluftstrom eines Sichters (1), der wenigstens eine Materialaufgabeöffnung (3), wenigstens zwei übereinander angeordnete Eintrittsöffnungen (5, 6, 7) für die Sichtluft, wenigstens eine Austrittsöffnung (8) zur Abfuhr von Sichtluft und gesichtetem Material sowie eine Austragseinrichtung (9) für das ausgeschiedene Grobmaterial umfaßt wobei die wenigstens eine Austrittsöffnung (8) zwecks Erzielung einer Querstromsichtung des Materials unterhalb der obersten Eintrittsöffnung (5) für die Sichtluft auf einer der Eintrittsöffnung (5) gegenüberliegenden Seite des Sichters (1) angeordnet ist, **dadurch gekennzeichnet, daß** die Eintrittsöffnungen (5, 6, 7) für die Sichtluft zur Verbesserung der Querstromsichtung in Förderrichtung des Materials, also in Sichtluftstromrichtung zu der Austragsöffnung (8) hin stufenweise versetzt sind, wobei die untere Eintrittsöffnung (7) für die Unterluft des Sichters vorzugsweise gegen die wenigstens eine Austrittsöffnung (8) gerichtet ist.

2. Vorrichtung nach Anspruch 1, **dadurch gekennzeichnet, daß** wenigstens drei übereinander angeordnete Eintrittsöffnungen (5, 6, 7) für die Sichtluft vorgesehen sind, von denen die oberen beiden Eintrittsöffnungen (5, 6) zumindest im wesentlichen, oberhalb der wenigstens einen Austrittsöffnung (8) angeordnet sind.

3. Vorrichtung nach Anspruch 1 oder 2, **dadurch gekennzeichnet, daß** die Flächennormalachsen der Materialaufgabeöffnung (3) und der Austrittsöffnung (8) einen Winkel (α) von 90 bis 180°, insbesondere 120 bis 150°, einschließen.

4. Vorrichtung nach einem der Ansprüche 1 bis 3, **dadurch gekennzeichnet, daß** der Materialaufgabeöffnung (3) Trocknungslufteinbringungsöffnungen (10) zugeordnet sind.

5. Vorrichtung nach einem der Ansprüche 1 bis 4, **dadurch gekennzeichnet, daß** im Sichter (1) unter der Materialaufgabeöffnung (3) Auflösedüsen (11) für das in den Sichter (1) eingebrachte Material vorgesehen sind.

6. Vorrichtung nach Anspruch 5, **dadurch gekennzeichnet, daß** der Einblaswinkel und/oder der Abstand der gegen den Materialstrom gerichteten Auflösedüsen (11) bezüglich der Materialaufgabeöffnung (3) mittels einer Stellvorrichtung einstellbar ist.

7. Vorrichtung nach einem der Ansprüche 1 bis 6, **dadurch gekennzeichnet, daß** dem Sichter (1) eine Heizvorrichtung für die Sichtluft zugeordnet ist.

8. Vorrichtung nach einem der Ansprüche 1 bis 7, **dadurch gekennzeichnet, daß** der Sichter (1) an einer oberen Sichterwand (14) im Bereich zwischen Materialaufgabeöffnung (3) und Austrittsöffnung (8) nach oben gerichtete Staubexplosionsklappen (13) aufweist.

9. Vorrichtung nach einem der Ansprüche 1 bis 8, **dadurch gekennzeichnet, daß** an einer Wand des Sichters (1) im Bereich zwischen Materialaufgabeöffnung (3) und Austrittsöffnung (8), insbesondere im Nahbereich der Austrittsöffnung (8), eine den Querströmungsquerschnitt zwischen Eintrittsöffnungen (5) und Austrittsöffnung (8) bestimmende, verstellbare Leiteinrichtung (15) vorgesehen ist.

10. Vorrichtung nach einem der Ansprüche 1 bis 9, **dadurch gekennzeichnet, daß** den Austrittsöffnungen (8) Klappen (16) vorgeordnet sind, deren Anstellwinkel zur Sichtluftstromführung quer zum Sichtluftstrom einstellbar ist.

## Claims

1. Apparatus for separating coarse and fine material in a stream of separating air of a separator (1) which includes at least one material feed opening (3), at least two inlet openings (5, 6, 7) arranged one above the other for the separating air, at least one outlet opening (8) for discharging separating air and separated material, and a discharging device (9) for the segregated coarse material, wherein the at least one outlet opening (8) is arranged on a side of the separator (1) opposite the inlet opening (5) for the purpose of achieving a cross-flow separation of the material below the uppermost inlet opening (5) for the separating air,
**characterised in that** the inlet openings (5, 6, 7) for the separating air are offset in a step-wise manner so as to improve the cross-flow separation in the conveying direction of the material, i.e., in the direction of the stream of separating air towards the discharge opening (8), wherein the lower inlet opening (7) for the lower air of the separator is preferably directed towards the at least one outlet opening (8).

2. Apparatus as claimed in claim 1, **characterised in that** at least three inlet openings (5, 6, 7) arranged one above the other are provided for the separating air, of which the upper two inlet openings (5, 6) are arranged at least substantially above the at least one outlet opening (8).

3. Apparatus as claimed in claim 1 or 2, **characterised in that** the surface normal axes of the material feed opening (3) and the outlet opening (8) form an angle (α) of 90 to 180°, in particular 120 to 150°.

4. Apparatus as claimed in any one of claims 1 to 3, **characterised in that** the material feed opening (3) is allocated openings (10) for the introduction of drying air.

5. Apparatus as claimed in any one of claims 1 to 4, **characterised in that** dispersion nozzles (11) for the material introduced into the separator (1) are provided in the separator (1) below the material feed opening (3).

6. Apparatus as claimed in claim 5, **characterised in that** the injection angle and/or the distance between the dispersion nozzles (11), directed against the material flow, and the material feed opening (3) can be adjusted by means of an adjustment apparatus.

7. Apparatus as claimed in any one of claims 1 to 6, **characterised in that** the separator (1) is allocated a heating apparatus for the separating air.

8. Apparatus as claimed in any one of claims 1 to 7, **characterised in that** the separator (1) comprises upwardly directed dust explosion valves (13) on an upper separator wall (14) in the region between the material feed opening (3) and outlet opening (8).

9. Apparatus as claimed in any one of claims 1 to 8, **characterised in that** an adjustable guide device (15) determining the cross-flow cross-section between the inlet openings (5) and outlet opening (8) is provided on a wall of the separator (1) in the region between the material feed opening (3) and outlet opening (8), in particular in the region close to the outlet opening (8).

10. Apparatus as claimed in any one of claims 1 to 9, **characterised in that** valves (16) are arranged upstream of the outlet openings (8), the setting angle of which being adjustable transverse to the stream of separating air so as to guide the stream of separating air.

## Revendications

1. Dispositif pour séparer des matériaux gros et fins dans un courant d'air de séparation d'un séparateur (1), qui comprend au moins une ouverture de chargement de matériau (3), au moins deux ouvertures d'entrée (5, 6, 7), disposées l'une au-dessus de l'autre, pour l'air de séparation, au moins une ouverture de sortie (8) pour l'évacuation de l'air de séparation et de matériau séparé, ainsi qu'un dispositif d'extraction (9) pour le matériau gros séparé, au moins une ouverture de sortie (8) étant disposée en dessous de l'ouverture d'entrée (5) la plus élevée pour l'air de séparation sur un côté, faisant face à l'ouverture d'entrée (5), du séparateur (1), afin d'obtenir une séparation par courant transversal du matériau, **caractérisé en ce que** les ouvertures d'entrée (5, 6, 7) pour l'air de séparation sont décalées d'une manière étagée afin d'améliorer la séparation par courant transversal dans la direction de transport du matériau, c'est-à-dire dans la direction du courant d'air de séparation vers l'ouverture d'extraction (8), l'ouverture d'entrée (7) inférieure pour l'air inférieur du séparateur étant dirigée de préférence à l'encontre d'au moins une ouverture de sortie (8).

2. Dispositif selon la revendication 1, **caractérisé en ce qu'**au moins trois ouvertures d'entrée (5, 6, 7), disposées les unes au-dessus des autres, sont prévues pour l'air de séparation, les deux ouvertures d'entrée (5, 6) supérieures étant disposées au moins essentiellement au-dessus d'au moins une ouverture de sortie (8).

3. Dispositif selon la revendication 1 ou 2, **caractérisé en ce que** les axes normaux aux faces de l'ouverture de chargement de matériau (3) et de l'ouverture de sortie (8) forment un angle (α) de 90 à 180°, en particulier de 120 à 150°.

4. Dispositif selon l'une des revendications 1 à 3, **caractérisé en ce que** des ouvertures d'introduction de l'air de séchage (10) sont associées à l'ouverture de chargement de matériau (3).

5. Dispositif selon l'une des revendications 1 à 4, **caractérisé en ce que** dans le séparateur (1) sont prévues, sous l'ouverture de chargement de matériau (3), des buses (11) pour le matériau amené dans le séparateur (1).

6. Dispositif selon la revendication 5, **caractérisé en ce que** l'angle de soufflage et/ou l'espacement des buses (11) dirigées contre le courant de matériau peut/peuvent être ajusté(s) en ce qui concerne l'ouverture de chargement de matériau (3) à l'aide d'un dispositif de réglage.

7. Dispositif selon l'une des revendications 1 à 6, **caractérisé en ce qu'**un dispositif de chauffage est associé au séparateur (1) pour l'air de séparation.

8. Dispositif selon l'une des revendications 1 à 7, **caractérisé en ce que** le séparateur (1) présente au niveau d'une paroi supérieure du séparateur (14), dans la zone entre l'ouverture de chargement de matériau (3) et l'ouverture de sortie (8), des clapets d'explosion de poussière (13) dirigés vers le haut.

9. Dispositif selon l'une des revendications 1 à 8, **caractérisé en ce qu'**au niveau d'une paroi du séparateur (1), dans la zone entre l'ouverture de chargement de matériau (3) et l'ouverture de sortie (8), en particulier dans la zone proche de l'ouverture de sortie (8), il est prévu un dispositif de guidage (15) réglable, définissant la section transversale du courant transversal entre les ouvertures d'entrée (5) et l'ouverture de sortie (8).

10. Dispositif selon l'une des revendications 1 à 9, **caractérisé en ce que** des clapets (16) sont disposés en amont des ouvertures d'entrée (8), dont l'angle d'orientation peut être ajusté pour l'introduction du courant d'air de séparation transversalement au courant d'air de séparation.
